# EUROPÄISCHE PATENTSCHRIFT

(11) **EP 2 566 635 B1**
(45) Veröffentlichungstag und Bekanntmachung des Hinweises auf die Patenterteilung: **03.06.2015**
(21) Anmeldenummer: 11715510.1
(22) Anmeldetag: 18.04.2011
(51) Int. Cl.: B21D 5/02, B21D 28/34

(54) **WERKZEUGHALTERUNG, WERKZEUGMASCHINE MIT EINER DERARTIGEN WERKZEUGHALTERUNG SOWIE VERFAHREN ZUM FESTLEGEN EINES BEARBEITUNGSWERKZEUGES AN EINER WERKZEUGHALTERUNG EINER WERKZEUGMASCHINE**
TOOL MOUNT, MACHINE TOOL HAVING SUCH A TOOL MOUNT AND METHOD FOR FIXING A MACHINING TOOL TO A TOOL MOUNT OF A MACHINE TOOL
PORTE-OUTIL, MACHINE-OUTIL COMPRENANT UN TEL PORTE-OUTIL, ET PROCÉDÉ POUR FIXER UN OUTIL D'USINAGE SUR UN PORTE-OUTIL D'UNE MACHINE-OUTIL

(30) Priorität: 06.05.2010 DE 102010028678
(43) Veröffentlichungstag der Anmeldung: 13.03.2013
(73) Patentinhaber: Trumpf Werkzeugmaschinen GmbH + Co. KG, 71254 Ditzingen (DE)
(72) Erfinder: KERSCHER, Stefan, 75045 Walzbachtal (DE)
(74) Vertreter: Kohler Schmid Möbus Patentanwälte
(86) Internationale Anmeldenummer: PCT/EP2011/056081
(87) Internationale Veröffentlichungsnummer: WO 2011/138157

(56) Entgegenhaltungen:
- EP-A1- 1 338 354
- EP-A2- 1 741 501
- US-A- 4 577 875

## Beschreibung

Die Erfindung betrifft eine Werkzeughalterung einer Werkzeugmaschine, vorzugsweise einer Stanzmaschine,
- mit einer Werkzeugaufnahme zur wenigstens teilweisen Aufnahme eines Bearbeitungswerkzeuges der Werkzeugmaschine, gegebenenfalls eines Stanzwerkzeuges der Stanzmaschine,
- mit wenigstens einem Werkzeugwiderlager sowie
- mit einer Axialspannvorrichtung mit wenigstens einem Axialspannelement, welches gesteuert in einen Spannzustand überführbar ist, wobei ein in der Werkzeugaufnahme aufgenommenes Bearbeitungswerkzeug mittels des in den Spannzustand überführten Axialspannelementes mit dem zugeordneten Werkzeugwiderlager in Richtung einer Spannachse der Axialspannvorrichtung verspannt ist.

Die Erfindung betrifft außerdem eine Werkzeugmaschine mit einer Werkzeughalterung der vorstehenden Art sowie ein Verfahren zum Festlegen eines Bearbeitungswerkzeuges an einer Werkzeughalterung einer Werkzeugmaschine, vorzugsweise eines Stanzwerkzeuges an der Werkzeughalterung einer Stanzmaschine.

Gattungsgemäßer Stand der Technik ist bekannt aus EP 1 338 354 A1. Diese Druckschrift offenbart eine Stanzpresse mit einem Stanzkopf, an welchem Stanzwerkzeuge ein- und auswechselbar angebracht sind. Als Stanzstempel ausgeführte Stanzwerkzeuge weisen einen zylindrischen Werkzeugschaft sowie einen sich in radialer Richtung des Werkzeugschaftes erstreckenden tellerartigen Justierring auf. Zur Aufnahme des Werkzeugschaftes ist an dem Stanzkopf eine Werkzeugaufnahme vorgesehen. Beim Einwechseln eines Stanzstempels werden der Stanzkopf und das betreffende Stanzwerkzeug relativ zueinander derart positioniert, dass der Werkzeugschaft des Stanzstempels im Innern der Werkzeugaufnahme des Stanzkopfes zu liegen kommt. Dabei gelangt der Werkzeugschaft des Stanzstempels zwischen Zangenschenkel einer im Innern des Stanzkopfes befindlichen Spannzange. Diese ist Teil einer Axialspannvorrichtung und als solche an der Kolbenstange einer Kolben-Zylinder-Einheit der Axialspannvorrichtung angebracht. Die Kolbenstange der Kolben-Zylinder-Einheit ist koaxial mit dem Werkzeugschaft des Stanzstempels. Wird die Kolbenstange durch entsprechende Druckbeaufschlagung der Kolben-Zylinder-Einheit in Achsrichtung zurückgezogen, so schließt sich die an der Kolbenstange angebrachte Spannzange und die als Axialspannelemente dienenden Zangenschenkel der Spannzange hintergreifen mit ihren freien Enden eine an dem Werkzeugschaft des Stanzstempels ausgebildete Schaftstufe. Bei fortgesetzter Rückzugsbewegung der Kolbenstange wird der Werkzeugschaft des Stanzstempels mittels der Spannzange in das Innere der Werkzeugaufnahme eingezogen, bis der seitlich über den Werkzeugschaft des Stanzstempels vorstehende Justierring an dem Rand der Werkzeugaufnahme zur Anlage kommt und der Stanzstempel schließlich über den Justierring mit dem Rand der Werkzeugaufnahme in axialer Richtung des Werkzeugschaftes verspannt ist.

Ausgehend von dem beschriebenen Stand der Technik liegt der vorliegenden Erfindung die Aufgabe zu Grunde, die Fixierung von Bearbeitungswerkzeugen an der Werkzeughalterung von Werkzeugmaschinen zu verbessern und eine entsprechend verbesserte Werkzeugmaschine bereitzustellen.

Erfindungsgemäß gelöst wird diese Aufgabe durch die Werkzeughalterung nach Patentanspruch 1, die Werkzeugmaschine nach Patentanspruch 10 sowie das Verfahren nach Patentanspruch 11.

Im Falle der Erfindung ist zusätzlich zu einer Axialspannvorrichtung eine Radialspannvorrichtung vorgesehen, die über wenigstens ein unabhängig von der Axialspannvorrichtung betätigbares Radialspannelement verfügt. Mittels des oder der Radialspannelemente kann das betreffende Bearbeitungswerkzeug zusätzlich zu der Verspannung durch die Axialspannvorrichtung in einer Richtung senkrecht zu der Spannachse der Axialspannvorrichtung mit dem zugeordneten Werkzeugwiderlager der erfindungsgemäßen Werkzeughalterung verspannt werden. Aufgrund der Entkoppelung des oder der Radialspannelemente von der Axialspannvorrichtung besteht insbesondere die Möglichkeit, ein an der Werkzeughalterung festzulegendes Bearbeitungswerkzeug zunächst mittels der Axialspannvorrichtung an der Werkzeughalterung zu fixieren und im Anschluss daran eine zusätzliche Fixierung mittels des oder der unabhängig von der Axialspannvorrichtung betätigten Radialspannelemente zu bewirken. Aus dem Zusammenspiel der Axialspannvorrichtung und der Radialspannvorrichtung resultiert eine zweiachsige Verspannung des Bearbeitungswerkzeuges, die derart wirksam ist, dass auch unter bearbeitungsbedingten Belastungen nahezu jegliche Relativbewegung von Bearbeitungswerkzeug und Werkzeughalterung vermieden wird. Der im Betrieb an der Schnittstelle von Bearbeitungswerkzeug und Werkzeughalterung auftretende Verschleiß reduziert sich folglich auf ein Minimum. Außerordentlich lange Standzeiten der Werkzeughalterung und eine dauerhaft definierte Anordnung des Bearbeitungswerkzeuges an der Werkzeughalterung sind gewährleistet.

Besondere Ausführungsarten der in den unabhängigen Patentansprüchen beschriebenen Erfindung ergeben sich aus den abhängigen Patentansprüchen 2 bis 9.

Gemäß Patentanspruch 2 sind die voneinander entkoppelt betätigbaren Axialund Radialspannelemente in einen Ruhezustand, einen Funktionsbereitschaftszustand sowie in den Spannzustand überführbar. Im Ruhezustand befinden sich die genannten Spannelemente während eines Werkzeugwechsels und damit zu einem Zeitpunkt, zu welchem ein Werkzeugtransfer zu der Werkzeugaufnahme hin und/oder von der Werkzeugaufnahme weg möglich sein muss. Zur Überführung der voneinander entkoppelt betätigbaren Spannelemente aus dem Ruhezustand in den Funktionsbereitschaftszustand ist ausweislich Patentanspruch 2 eine gemeinsame Stelleinrichtung der Axialspannvorrichtung und der Radialspannvorrichtung vorgesehen. Daraus resultiert ein konstruktiv einfacher Aufbau und eine kompakte Bauweise der Gesamtanordnung.

Durch Betätigung der im Funktionsbereitschaftszustand befindlichen Axial- und Radialspannelemente werden diese in den Spannzustand überführt.

Die gemeinsame Stelleinrichtung von Axialspannvorrichtung und Radialspannvorrichtung ist im Falle der Erfindungsbauart nach Patentanspruch 3 als gemeinsame Positioniereinrichtung mit einem Zustellantrieb ausgeführt, mittels dessen das oder die Axialspannelemente sowie das oder die davon unabhängigen Radialspannelemente gemeinschaftlich aus einer Ruhposition in eine Funktionsbereitschaftsposition bewegt werden können.

In weiterer vorteilhafter Ausgestaltung der Erfindung sind die voneinander entkoppelt betätigbaren Spannelemente bei ihrer Bewegung aus der Ruheposition in die Funktionsbereitschaftsposition gemeinschaftlich an einem Elementträger der gemeinsamen Positioniereinrichtung von Axialspannvorrichtung und Radialspannvorrichtung angeordnet (Patentanspruch 4). Der Elementträger wird durch den Zustellantrieb der gemeinsamen Positioniereinrichtung von Axialspannvorrichtung und Radialspannvorrichtung angetrieben.

Im Falle der Ausführungsform der Erfindung nach Patentanspruch 5 wird der Elementträger der gemeinsamen Positioniereinrichtung, welcher die voneinander entkoppelt betätigbaren Spannelemente bei der Bewegung aus der Ruheposition in die Funktionsbereitschaftsposition lagert, unmittelbar von einem Antriebselement des Zustellantriebes der gemeinsamen Positioniereinrichtung von Axialspannvorrichtung und Radialspannvorrichtung gebildet. Aufgrund der Mehrfachfunktion des Elementträgers reduziert sich die Anzahl der Bauelemente zur Realisierung der erfindungsgemäßen Werkzeughalterung auf ein Minimum. Dies wiederum bedingt einen konstruktiv einfachen Aufbau sowie eine platzsparende Bauweise der Gesamtanordnung.

Im Falle der Erfindungsbauart gemäß Patentanspruch 6 dient ein gesteuerter Axialspannantrieb zur Überführung des oder der Axialspannelemente aus der Funktionsbereitschaftsposition in eine dem Spannzustand des oder der Axialspannelemente zugeordnete Spannposition. Entsprechend ist zur Überführung des oder der Radialspannelemente aus der Funktionsbereitschaftsposition in eine Spannposition ein Radialspannantrieb vorgesehen. Dabei nutzt entweder der Axialspannantrieb oder der Radialspannantrieb den Elementträger der gemeinsamen Positioniereinrichtung von Axialspannvorrichtung und Radialspannvorrichtung, um das oder die jeweiligen Spannelemente in die Spannposition anzutreiben.

Zuvor werden die jeweils anderen Spannelemente bevorzugtermaßen von dem Elementträger entkoppelt (Patentanspruch 7).

In weiterer bevorzugter Ausgestaltung der Erfindung weist der Axialspannantrieb und/oder der Radialspannantrieb ein Keilgetriebe mit einem antriebsmotorseitigen sowie mit einem spannelementseitigen Keilgetriebeelement auf (Patentanspruch 8). Keilgetriebe dieser Art sind außerordentlich funktionssicher. Ungeachtet einer kompakten Bauweise können sie auch große Antriebskräfte übertragen und/oder die Wirkrichtung von Antriebskräften umlenken. Durch entsprechende Wahl der Keilwinkel kann die Getriebeübersetzung auf einfache Art und Weise eingestellt werden.

Als antriebsmotorseitiges Keilgetriebeelement des Axialspannantriebes und/oder des Radialspannantriebes ist in weiterer Ausgestaltung der Erfindung der Elementträger der gemeinsamen Positioniereinrichtung von Axialspannvorrichtung und Radialspannvorrichtung vorgesehen (Patentanspruch 9). Der Elementträger der gemeinsamen Positioniereinrichtung übernimmt dementsprechend eine weitere Funktion.

Nachfolgend wird die Erfindung anhand beispielhafter schematischer Darstellungen näher erläutert. Es zeigen:
- Figur 1: eine Stanzmaschine mit einem Stanzkopf sowie mit einem an dem Stanzkopf vorgesehenen Stößel,
- Figuren 2 bis 5: den Stößel gemäß Figur 1 in unterschiedlichen Betriebszuständen sowie mit konstruktiven Details, unter anderem mit einer Radialspannzange und einer Axialspannzange,
- Figur 6: Einzeldarstellungen der Radialspannzange gemäß den Figuren 2 bis 5,
- Figur 7: Einzeldarstellungen der Axialspannzange gemäß den Figuren 2 bis 5 und
- Figur 8: eine Anordnung bestehend aus der Radialspannzange gemäß Figur 6 sowie der Axialspannzange gemäß Figur 7.

Gemäß Figur 1 besitzt eine als Stanzmaschine 1 ausgeführte Werkzeugmaschine ein C-förmiges Maschinengestell 2 mit einem oberen Gestellschenkel 3 und einem unteren Gestellschenkel 4. An dem freien Ende des oberen Gestellschenkels 3 befindet sich ein Stanzkopf mit einem Stößel 5, der mittels eines numerisch gesteuerten Stanzantriebes in einer durch einen Doppelpfeil veranschaulichten Hubrichtung 6 angehoben und abgesenkt werden kann.

Der Stößel 5 bildet eine Werkzeughalterung für ein Bearbeitungswerkzeug in Form eines Stanzstempels 7. Dieser besitzt in bekannter Weise einen Werkzeugschaft 8 und ist außerdem mit einem Justierring 9 versehen, der in radialer Richtung gegenüber dem Werkzeugschaft 8 vorsteht. Mit dem Werkzeugschaft 8 ist der Stanzstempel 7 im Innern einer Werkzeugaufnahme 10 des Stößels 5 angeordnet. Der Justierring 9 des Stanzstempels 7 befindet sich außerhalb der Werkzeugaufnahme 10 und liegt von unten her an der als Werkzeugwiderlager fungierenden unteren Stirnfläche des Stößels 5 an.

Dem Stanzstempel 7 gegenüberliegend ist an dem freien Ende des unteren Gestellschenkels 4 der Stanzmaschine 1 eine Stanzmatrize 11 angeordnet, die zur Bearbeitung eines Bleches 12 mit dem Stanzstempel 7 in gewohnter Weise zusammenwirkt. Stanzabfall wird unterhalb der Stanzmatrize 11 im Innern des unteren Gestellschenkels 4 gesammelt. Fertigteile werden über eine Klappe 13, die in einen Werkstücktisch 14 integriert ist, aus dem Arbeitsbereich der Stanzmaschine 1 abgeführt.

In dem Rachenraum zwischen dem oberen Gestellschenkel 3 und dem unteren Gestellschenkel 4 der Stanzmaschine 1 ist eine herkömmliche Koordinatenführung 15 untergebracht. In gewohnter Weise übernimmt die Koordinatenführung 15 eine Mehrfachfunktion. Zum einen dient sie dazu, das Blech 12 zu Bearbeitungszwecken gegenüber dem Stanzstempel 7 und der Stanzmatrize 11 in einer horizontalen Ebene zu positionieren. Zum andern wird die Koordinatenführung 15 als Werkzeugmagazin und zum Werkzeugwechsel genutzt.

Ist etwa der an dem Stößel 5 fixierte Stanzstempel 7 gegen ein anderes Stanzwerkzeug auszutauschen, so verfährt die Koordinatenführung 15 mit einem leeren Werkzeughalter 16 zu dem Stößel 5. Dort wird der Stanzstempel 7 an dem leeren Werkzeughalter 16 arretiert und anschließend durch entsprechendes Verfahren der Koordinatenführung 15 seitlich aus der Werkzeugaufnahme 10 des Stößels 5 entnommen. Anschließend wird unter erneutem Verfahren der Koordinatenführung 15 ein an dieser vorgehaltener Stanzstempel 17 seitlich in die Werkzeugaufnahme 10 des Stößels 5 eingewechselt.

Die Abläufe, die sich an dem Stößel 5 beim Einwechseln des Stanzstempels 7 ergeben, sind im Einzelnen in den Figuren 2 bis 5 veranschaulicht.

Im Innern des Stößels 5 ist eine Werkzeugspannvorrichtung 18 untergebracht. Diese umfasst eine Axialspannvorrichtung 19 mit einem Axialspannantrieb 20 (Figur 4) sowie eine Radialspannvorrichtung 21 mit einem Radialspannantrieb 22 (Figur 5).

Der Axialspannantrieb 20 dient zur Betätigung einer Axialspanneinheit, die in dem gezeigten Beispielsfall als Axialspannzange 23 (Figur 7) ausgeführt ist. Ein wesentlicher Bestandteil des Axialspannantriebes 20 ist eine Zugstange 24, deren Längsachse mit einer Spannachse 25 der Axialspannvorrichtung 19 zusammenfällt.

Der Radialspannantrieb 22 umfasst einen im Innern des Stößels 5 entlang der Spannachse 25 geführten Antriebskolben 26. Dieser dient zur Betätigung einer Radialspanneinheit, in dem dargestellten Beispielsfall einer Radialspannzange 27 (Figur 6).

Figur 6 zeigt die Radialspannzange 27 in der Seitenansicht sowie in der Ansicht von oben (Richtung des Pfeils in der oberen Teildarstellung von Figur 6). Demnach weist die Radialspannzange 27 des dargestellten Ausführungsbeispiels insgesamt drei Radialspannelemente in Form von Zangenschenkeln 28 auf. Diese sind aus gehärtetem Werkzeugstahl gefertigt und an einem Ende über elastische Ringsegmente 29 aus Gummi miteinander verbunden. In Umfangsrichtung der Ringsegmente 29 sind die Zangenschenkel 28 der Radialspannzange 27 unter Ausbildung von Lücken 30 voneinander beabstandet. Jeder der Zangenschenkel 28 weist einen Rastzapfen 31 auf. Einer der Zangenschenkel 28 ist zusätzlich mit einem Führungszapfen 32 versehen.

Auf Höhe der Ringsegmente 29 sind die Zangenschenkel 28 an ihrer Außenseite unter Ausbildung von Keilflächen 33 konisch geformt. Oberhalb der Keilflächen 33 weisen die Zangenschenkel 28 jeweils eine Stufe mit einer Stufenfläche 34 auf. An der radial nach innen weisenden Seite bilden die Zangenschenkel 28 Druckflächen 35 aus, die um eine zylindrische Aufnahme 36 der Radialspannzange 27 herum angeordnet sind.

Die Axialspannzange 23 ist in Figur 7 in der Seitenansicht sowie in der Ansicht von unten (Richtung des Pfeils in der unteren Teildarstellung von Figur 7) gezeigt. Die Axialspannzange 23 besitzt ausweislich Figur 7 eine glockenartige Form. Insgesamt drei als Zangenschenkel 37 ausgebildete Axialspannelemente werden über einen Teil ihrer Höhe durch elastische Ringsegmente 38 aus Gummi miteinander verbunden. Im Bereich der Ringsegmente 38 verbleiben zwischen den Zangenschenkeln 37 Lücken 39, deren Weite die Breite der Zangenschenkel 28 an der Radialspannzange 27 geringfügig übersteigt. Auch die Zangenschenkel 37 der Axialspannzange 23 bestehen aus gehärtetem Werkzeugstahl.

Das ringsegmentseitige Ende der Zangenschenkel 37 ist an der Außenseite unter Ausbildung von oberen Keilflächen 40 konisch ausgebildet. An dem gegenüberliegenden Längsende sind die Zangenschenkel 37 an ihrer Außenseite mit unteren Keilflächen 41 versehen. Auf Höhe der unteren Keilflächen 41 ragen an den Zangenschenkeln 37 Haken 42 radial nach innen. Die Haken 42 sind um einen Durchtritt 43 herum angeordnet.

Bei der Montage wird zunächst die Zugstange 24 gemeinsam mit einem zugehörigen Zugstangenantrieb im Innern der hierfür vorgesehenen Aufnahmebohrung des Stößels 5 angebracht. Für den Zugstangenantrieb kommen unterschiedliche Antriebsbauarten in Frage. Beispielsweise kann die Zugstange 24 als Kolbenstange einer pneumatischen oder hydraulischen Kolben-Zylinder-Einheit vorgesehen sein. Denkbar ist aber auch ein Spindeltrieb zur Bewegung der Zugstange 24 längs der Spannachse 25.

Auf das freie Ende der Zugstange 24 wird der Antriebskolben 26 aufgeschoben. Sowohl gegen die Zugstange 24 als auch gegen die Wand der Aufnahmebohrung an dem Stößel 5 ist der Antriebskolben 26 abgedichtet. An der in das Innere des Stößels 5 weisenden Seite des Antriebskolbens 26 befindet sich ein von der Zugstange 24 durchsetzter Zylinderraum 44.

Nach der Montage des Antriebskolbens 26 wird von der Öffnungsseite des Stößels 5 her die Axialspannzange 23 mit dem ringssegmentseitigen axialen Ende voran in das Innere des Antriebskolbens 26 eingeführt und mit dem Durchtritt 43 auf das freie Ende der Zugstange 24 bis zum Anschlag an dem Antriebskolben 26 aufgeschoben. Danach wird in das untere Längsende der Zugstange 24 eine Halteschraube 45 mit einem Außenbund 46 eingedreht. Der Außenbund 46 überragt den im Boden der Axialspannzange 23 vorgesehenen Durchtritt für die Zugstange 24 in radialer Richtung der Spannachse 25.

Nach der Montage der Axialspannzange 23 wird die Radialspannzange 27 mit den freien Enden der Zangenschenkel 28 voran in das nach unten weisende Ende der Axialspannzange 23 eingeschoben. Dabei sind die Radialspannzange 27 und die Axialspannzange 23 um die Spannachse 25 um 60° gegeneinander verdreht. Infolgedessen laufen die Zangenschenkel 28 der Radialspannzange 27 in die Lücken 39 zwischen den Zangenschenkeln 37 der Axialspannzange 23 ein. Es ergibt sich damit die Anordnung gemäß Figur 8. Der Führungszapfen 32 der Radialspannzange 27 ist in Figur 8 noch nicht in die betreffende Bohrung eingesteckt.

Beim Aufschieben der Radialspannzange 27 auf die im Innern des Antriebskolbens 26 befindliche Axialspannzange 23 werden die Zangenschenkel 28 der Radialspannzange 27 unter Ausnutzung der Elastizität der Ringsegmente 29 der Radialspannzange 27 so weit radial einwärts geschwenkt, dass die Rastzapfen 31 an den Zangenschenkeln 28 der Radialspannzange 27 in das Innere des Antriebskolbens 26 eingeführt werden können. Sobald die Rastzapfen 31 der Radialspannzange 27 auf Höhe von entsprechenden Radialbohrungen 47 an dem Antriebskolben 26 zu liegen kommen, stellen sich die nach einwärts geschwenkten Zangenschenkel 28 aufgrund der Elastizität der Ringsegmente 29 zurück und die Rastzapfen 31 an den Zangenschenkeln 28 laufen in die Radialbohrungen 47 des Antriebskolbens 26 ein. Die untere Stirnseite des Antriebskolbens 26 setzt auf den Stufenfläche 34 der Zangenschenkel 28 auf. An den Ringsegmenten 29 lagert die Radialspannzange 27 die freien Enden der Zangenschenkel 37 an der Axialspannzange 23. Mit ihrem gegenüberliegenden axialen Ende liegt die Axialspannzange 23 an dem Antriebskolben 26 an.

Um die Spannachse 25 ist die Radialspannzange 27 bei der Montage derart auszurichten, dass der Führungszapfen 32 an einem der Zangenschenkel 28 der Radialspannzange 27 beim Einschieben der Radialspannzange 27 in den Antriebskolben 26 in einen Führungsschlitz 48 einläuft, der an einer seitlich offenen Hülse 49 des Stößels 5 vorgesehen ist. Abschließend wird auf dem unteren Ende des Stößels 5 ein ebenfalls seitlich offener Deckel 50 befestigt.

Der Deckel 50 weist eine zentrale Öffnung 51 mit einer konischen Öffnungswand auf. Die konische Öffnungswand des Deckels 50 bildet eine den Keilflächen 33 der Radialspannzange 27 zugeordnete Keil-Gegenfläche 52. Der Antriebskolben 26 ist in seinem Innern mit einer der oberen Keilfläche 40 der Axialspannzange 23 zugeordneten oberen Keil-Gegenfläche 53 sowie mit einer der unteren Keilfläche 41 der Axialspannzange 23 zugeordneten unteren Keil-Gegenfläche 54 versehen.

Figur 2 zeigt die Verhältnisse an dem Stößel 5 nachdem der strichpunktiert angedeutete Stanzstempel 7 mittels der Koordinatenführung 15 in horizontaler Richtung in die Werkzeugaufnahme 10 des Stößels 5 seitlich eingeführt worden ist. Im Innern der Werkzeugaufnahme 10 liegt der in üblicher Weise mit einem Hinterschnitt 55 versehene Werkzeugschaft 8 des Stanzstempels 7. Die Zugstange 24 befindet sich in ihrer unteren Endstellung. Die Einheit aus Antriebskolben 26, Axialspannzange 23 und Radialspannzange 27 ist in Richtung der Spannachse 25 so weit angehoben, dass der Stanzstempel 7 mit dem Werkzeugschaft 8 seitlich in die Werkzeugaufnahme 10 eingeführt werden konnte. Die Radialspannelemente (Zangenschenkel) 28 und die Axialspannelemente (Zangenschenkel) 37 befinden sich in ihrer Ruheposition.

Ausgehend von der Situation gemäß Figur 2 wird der Zylinderraum 44 im Innern des Stößels 5 mit einem Druckmedium, beispielsweise mit Druckluft oder mit einer Druckflüssigkeit, beaufschlagt. Infolgedessen bewegt sich der Antriebskolben 26 gemeinsam mit der Axialspannzange 23 und der Radialspannzange 27 längs der ihre Position beibehaltenden Zugstange 24 nach unten. Dabei stützt sich der Antriebskolben 26 mit der oberen Keil-Gegenfläche 53 an der Axialspannzange 23 ab. Aufgrund dieser Abstützung kann der Antriebskolben 26 bei seiner Abwärtsbewegung die Axialspannzange 23 mitnehmen. Mit der Radialspannzange 27 ist der Antriebskolben 26 über die Rastzapfen 31/ Radialbohrungen 47 verbunden.

Nachdem die Axialspannzange 23 mit den Axialspannelementen bzw. Zangenschenkeln 37 und die Radialspannzange 27 mit den Radialspannelementen bzw. Zangenschenkeln 28 versehen ist, fungiert der Antriebskolben 26 als Elementträger für die Axial- sowie die Radialspannelemente 28, 37 der Werkzeugspannvorrichtung 18. Durch die Abwärtsbewegung des Antriebskolbens 26 werden die Axial- und Radialspannelemente, d.h. die Zangenschenkel 28 und die Zangenschenkel 37 aus der dem Werkzeugwechsel zugeordneten Ruheposition gemäß Figur 2 in die Funktionsbereitschaftsposition gemäß Figur 3 bewegt. Der Antriebskolben 26 ist mithin Teil eines Zustellantriebes 56 einer gemeinsamen Stelleinrichtung der Axialspannvorrichtung 19 und der Radialspannvorrichtung 21.

Bei der Absenkbewegung des Antriebskolbens 26 aus der Position gemäß Figur 2 in die Position gemäß Figur 3 läuft die Radialspannzange 27 in die Öffnung 51 des Deckels 50 an dem Stößel 5 ein. Dabei kommen die Keilflächen 33 der Radialspannzange 27 an der Keil-Gegenfläche 52 des Deckels 50 zu Anlage.

Die Keilflächen 33 der Zangenschenkel 28 und die Keil-Gegenflächen 52 des Deckels 50 wirken nach Art von Keilgetriebeelementen eines Keilgetriebes miteinander zusammen. Aufgrund des Zusammenspiels der Keilflächen 33 und der KeilGegenfläche 52 legen sich die Zangenschenkel 28 mit ihren Druckflächen 35 an den Werkzeugschaft 8 von außen an und beaufschlagen diesen mit einer Normalkraft. Der Werkzeugschaft 8 bzw. der Stanzstempel 7 wird in der Werkzeugaufnahme 10 zentriert. Da der Druck in dem Zylinderraum 44 entsprechend gewählt ist, beaufschlagen die Zangenschenkel 28 der Radialspannzange 27 den Werkzeugschaft 8 mit einer Kraft, welche einen Axialspannvorgang des Stanzstempels 7 mittels der Zugstange 24 zulässt.

Zum axialen Verspannen des Stanzstempels 7 wird die Zugstange 24 mittels des nicht im Detail gezeigten Zugstangenantriebes entlang der Spannachse 25 relativ zu dem Antriebskolben 26 nach oben bewegt. Dabei nimmt die Zugstange 24 über den Außenbund 46 der Halteschraube 45 die Axialspannzange 23 mit. Daraus resultiert eine Bewegung der von dem Antriebskolben 26 entkoppelten Axialspannzange 23 relativ zu dem Antriebskolben 26. Dabei gleiten die oberen Keilflächen 40 sowie die unteren Keilflächen 41 der Axialspannzange 23 an der oberen Keil-Gegenfläche 53 und der unteren Keil-Gegenfläche 54 des Antriebskolbens 26 entlang. Die miteinander zusammenwirkenden Keil- und Keil-Gegenflächen 40, 41, 53, 54 bewirken nach Art von antriebsmotorseitigen und spannelementseitigen Keilgetriebeelementen eines Keilgetriebes eine nach radial einwärts gerichtete Schwenkbewegung der Zangenschenkel 37 der Axialspannzange 23. Infolge der Einwärtsbewegung der Zangenschenkel 37 greifen die Haken 42 an den Enden der Zangenschenkel 37 in den Hinterschnitt 55 an dem Werkzeugschaft 8 des Stanzstempels 7 ein. Aufgrund dieser Formschlussverbindung nimmt die Zugstange 24 den Stanzstempel 7 bei ihrer Aufwärtsbewegung mit. Dabei legt sich der Stanzstempel 7 mit dem Justierring 9 an der unteren Stirnfläche des Stößels 5 an. Bei entsprechender Zugkraft des Zugstangenantriebes wird der Stanzstempels 7 an dem Justierring 9 mit der als Widerlager dienenden Unterseite des Stößels 5 in Richtung der Spannachse 25 verspannt (Figur 4).

Ausgehend von diesen Verhältnissen wird der Druck in dem Zylinderraum 44 erhöht. Der Antriebskolben 26 beaufschlagt folglich die Radialspannzange 27 an den Stufenflächen 34 der Zangenschenkel 28 verstärkt in Abwärtsrichtung. Infolge der verstärkten Beaufschlagung der Zangenschenkel 28 durch den Antriebskolben 26 üben aufgrund des Zusammenwirkens der Keilgetriebeelemente bzw. der Keilflächen 33 an den Zangenschenkeln 28 und der Keil-Gegenfläche 52 an dem Deckel 50 des Stößels 5 die Zangenschenkel 28 an ihren Druckflächen 35 eine erhöhte Normalkraft auf den Werkzeugschaft 8 des Stanzstempels 7 aus. Dadurch wird der Stanzstempel 7 über die Zangenschenkel 28 der Radialspannzange 27 in einer Richtung senkrecht zu der Spannachse 25 der Axialspannvorrichtung 19 mit dem als stößelseitiges Widerlager dienenden Deckel 50 und somit mit dem Stößel 5 abschließend verspannt.

In Kombination bewirken die Axialspannvorrichtung 19 sowie die Radialspannvorrichtung 21 eine zweiachsige Verspannung des Stanzstempels 7 mit dem Stößel 5, aufgrund derer eine wegen der damit verbundenen Verschleißerscheinungen unerwünschte Relativbewegung von Stanzstempel 7 und Werkzeugaufnahme 10 auch bei bearbeitungsbedingter Belastung des Stanzstempels 7 nahezu vollständig verhindert wird. Sämtliche vorstehend beschriebenen Abläufe werden durch die CNC-Steuerung der Stanzmaschine 1 gesteuert.

## Patentansprüche

1. Werkzeughalterung einer Werkzeugmaschine (1), vorzugsweise einer Stanzmaschine,
• mit einer Werkzeugaufnahme (10) zur wenigstens teilweisen Aufnahme eines Bearbeitungswerkzeuges (7) der Werkzeugmaschine (1), gegebenenfalls eines Stanzwerkzeuges der Stanzmaschine,
• mit wenigstens einem Werkzeugwiderlager sowie
• mit einer Axialspannvorrichtung (19) mit wenigstens einem Axialspannelement (37), welches gesteuert in einen Spannzustand überführbar ist, wobei ein in der Werkzeugaufnahme (10) aufgenommenes Bearbeitungswerkzeug (7) mittels des in den Spannzustand überführten Axialspannelementes (37) mit dem zugeordneten Werkzeugwiderlager in Richtung einer Spannachse (25) der Axialspannvorrichtung (19) verspannt ist,
**dadurch gekennzeichnet, dass**
zusätzlich zu der Axialspannvorrichtung (19) eine Radialspannvorrichtung (21) vorgesehen ist mit wenigstens einem Radialspannelement (28), welches entkoppelt von dem Axialspannelement (37) der Axialspannvorrichtung (19) gesteuert in einen Spannzustand überführbar ist, wobei das in der Werkzeugaufnahme (10) aufgenommene Bearbeitungswerkzeug (7) mittels des in den Spannzustand überführten Radialspannelementes (28) mit dem zugeordneten Werkzeugwiderlager in einer Richtung senkrecht zu der Spannachse (25) der Axialspannvorrichtung (19) verspannt ist.

2. Werkzeughalterung nach Anspruch 1, **dadurch gekennzeichnet, dass** die Axialspannvorrichtung (19) und die Radialspannvorrichtung (21) eine gemeinsame Stelleinrichtung aufweisen, mittels derer das Axialspannelement (37) und das Radialspannelement (28) gemeinschaftlich aus einem Ruhezustand, bei welchem ein Bearbeitungswerkzeug (7) an der Werkzeugaufnahme (10) ein- oder auswechselbar ist, in einen Funktionsbereitschaftszustand überführbar sind, bei welchem ein Bearbeitungswerkzeug (7) in der Werkzeugaufnahme (10) aufgenommen ist und von dem ausgehend das Axialspannelement (37) und das Radialspannelement (28) voneinander entkoppelt und gesteuert in den jeweiligen Spannzustand überführbar sind.

3. Werkzeughalterung nach Anspruch 2, **dadurch gekennzeichnet, dass** die gemeinsame Stelleinrichtung der Axialspannvorrichtung (19) und der Radialspannvorrichtung (21) als gemeinsame Positioniereinrichtung ausgeführt ist und einen Zustellantrieb (56) aufweist, mittels dessen das Axialspannelement (37) und das Radialspannelement (28) gemeinschaftlich aus dem als Ruheposition vorliegenden Ruhezustand in den als Funktionsbereitschaftsposition vorliegenden Funktionsbereitschaftszustand bewegbar sind.

4. Werkzeughalterung nach nach Anspruch 3, **dadurch gekennzeichnet, dass** die gemeinsame Positioniereinrichtung der Axialspannvorrichtung (19) und der Radialspannvorrichtung (21) einen Elementträger (26) aufweist, an welchem das Axialspannelement (37) und das Radialspannelement (28) bei der Bewegung aus der Ruheposition in die Funktionsbereitschaftsposition gemeinschaftlich angeordnet sind und welcher zur Bewegung des Axialspannelementes (37) und des Radialspannelementes (28) aus der Ruheposition in die Funktionsbereitschaftsposition mittels des Zustellantriebes (56) der gemeinsamen Positioniereinrichtung antreibbar ist.

5. Werkzeughalterung nach Anspruch 4, **dadurch gekennzeichnet, dass** als Elementträger (26) der gemeinsamen Positioniereinrichtung der Axialspannvorrichtung (19) und der Radialspannvorrichtung (21) ein Antriebselement des Zustellantriebes (56) der gemeinsamen Positioniereinrichtung vorgesehen ist.

6. Werkzeughalterung nach Anspruch 4 oder 5, **dadurch gekennzeichnet, dass** die Axialspannvorrichtung (19) einen gesteuerten Axialspannantrieb (20) und die Radialspannvorrichtung (21) einen gesteuerten Radialspannantrieb (22) aufweisen und dass das Axialspannelement (37) mittels des Axialspannantriebes (20) und das Radialspannelement (28) mittels des Radialspannantriebes (22) aus der Funktionsbereitschaftsposition in eine einen Spannzustand bildende Spannposition bewegbar sind, wobei das Axialspannelement (37) oder das Radialspannelement (28) über den Elementträger (26) der gemeinsamen Positioniereinrichtung der Axialspannvorrichtung (19) und der Radialspannvorrichtung (21) zur Bewegung aus der Funktionsbereitschaftsposition in die Spannposition antreibbar ist.

7. Werkzeughalterung nach Anspruch 6, **dadurch gekennzeichnet, dass** das Axialspannelement (37) oder das Radialspannelement (28) über den Elementträger (26) der gemeinsamen Positioniereinrichtung der Axialspannvorrichtung (19) und der Radialspannvorrichtung (21) zur Bewegung aus der Funktionsbereitschaftsposition in die Spannposition antreibbar ist, indem das jeweils andere Spannelement (28, 37) zuvor von dem Elementträger (26) entkoppelbar ist.

8. Werkzeughalterung nach Anspruch 6 oder 7, **dadurch gekennzeichnet, dass** der Axialspannantrieb (20) und/oder der Radialspannantrieb (22) ein Keilgetriebe mit einem antriebsmotorseitigen und einem spannelementseitigen Keilgetriebeelement aufweist.

9. Werkzeughalterung nach nach Anspruch 8, **dadurch gekennzeichnet, dass** als antriebsmotorseitiges Kellgetriebeelement des Axialspannantriebes (20) und/oder des Radialspannantriebes (21) der Elementträger (26) der gemeinsamen Positioniereinrichtung der Axialspannvorrichtung (19) und der Radialspannvorrichtung (21) vorgesehen ist.

10. Werkzeugmaschine, vorzugsweise Stanzmaschine, mit einer Werkzeughalterung (5) nach einem der vorhergehenden Ansprüche.

11. Verfahren zum Festlegen eines Bearbeitungswerkzeuges (7) an einer Werkzeughalterung (5) einer Werkzeugmaschine (1), vorzugsweise eines Stanzwerkzeuges an der Werkzeughalterung einer Stanzmaschine, wobei das Bearbeitungswerkzeug (7) in eine Werkzeugaufnahme (10) der Werkzeughalterung (5) eingesetzt und mittels eines Axialspannelementes (37) einer Axialspannvorrichtung (19) der Werkzeughalterung (5) in Richtung einer Spannachse (25) der Axialspannvorrichtung (19) gegen ein zugeordnetes Widerlager der Werkzeughalterung (5) verspannt wird, indem das Axialspannelement (37) gesteuert in einen Spannzustand überführt wird, **dadurch gekennzeichnet, dass** das Bearbeitungswerkzeug (7) zusätzlich mittels eines Radialspannelementes (28) einer Radialspannvorrichtung (21) in einer Richtung senkrecht zu der Spannachse (25) der Axialspannvorrichtung (19) mit einem zugeordneten Widerlager der Werkzeughalterung (5) verspannt wird, indem das Radialspannelement (28) entkoppelt von dem Axialspannelement (37) der Axialspannvorrichtung (19) in einen Spannzustand überführt wird.

## Claims

1. Tool retention device of a machine tool (1), preferably a punching machine,
• having a tool receiving member (10) for at least partially receiving a processing tool (7) of the machine tool (1), optionally a punching tool of the punching machine,
• having at least one tool abutment and
• having an axial tensioning device (19) having at least one axial tensioning element (37) which can be transferred in a controlled manner into a tensioning state, a processing tool (7) which is received in the tool receiving member (10) being pulled by means of the axial tensioning element (37) which has been transferred into the tensioning state against the associated tool abutment in the direction of a tensioning axis (25) of the axial tensioning device (19),
**characterised in that**,
in addition to the axial tensioning device (19), there is provided a radial clamping device (21) having at least one radial clamping element (28) which can be transferred in a state decoupled from the axial tensioning element (37) of the axial tensioning device (19) into a clamping state in a controlled manner, the processing tool (7) which is received in the tool receiving member (10) being clamped by means of the radial clamping element (28) which has been transferred into the clamping state to the associated tool abutment in a direction perpendicular relative to the tensioning axis (25) of the axial tensioning device (19).

2. Tool retention device according to claim 1, **characterised in that** the axial tensioning device (19) and the radial clamping device (21) have a common adjusting device by means of which the axial tensioning element (37) and the radial clamping element (28) can be transferred together from a rest state in which a processing tool (7) on the tool receiving member (10) can be engaged or disengaged into a state of operational readiness in which a processing tool (7) is received in the tool receiving member (10) and from which the axial tensioning element (37) and the radial clamping element (28) can be transferred in a state decoupled from each other into the respective tensioning or clamping state in a controlled manner.

3. Tool retention device according to claim 2, **characterised in that** the common adjusting device of the axial tensioning device (19) and the radial clamping device (21) is constructed as a common positioning device and has a positioning drive (56) by means of which the axial tensioning element (37) and the radial clamping element (28) can be moved together from the rest state which is a rest position into the state of operational readiness which is a position of operational readiness.

4. Tool retention device according to claim 3, **characterised in that** the common positioning device of the axial tensioning device (19) and the radial clamping device (21) has an element carrier (26), on which the axial tensioning element (37) and the radial clamping element (28) are arranged together during movement from the rest position into the position of operational readiness, and which can be driven to move the axial tensioning element (37) and the radial clamping element (28) from the rest position into the position of operational readiness by means of the positioning drive (56) of the common positioning device.

5. Tool retention device according to claim 4, **characterised in that** a drive element of the positioning drive (56) of the common positioning device is provided as an element carrier (26) of the common positioning device of the axial tensioning device (19) and the radial clamping device (21).

6. Tool retention device according to claim 4 or claim 5, **characterised in that** the axial tensioning device (19) has a controlled axial tensioning drive (20) and the radial clamping device (21) has a controlled radial clamping drive (22) and **in that** the axial tensioning element (37) can be moved by means of the axial tensioning drive (20) and the radial clamping element (28) can be moved by means of the radial clamping drive (22) from the position of operational readiness into a tensioning position or a clamping position which forms a tensioning or a clamping state, the axial tensioning element (37) or the radial clamping element (28) being able to be driven via the element carrier (26) of the common positioning device of the axial tensioning device (19) and the radial clamping device (21) in order to move from the position of operational readiness into the tensioning position or the clamping position.

7. Tool retention device according to claim 6, **characterised in that** the axial tensioning element (37) or the radial clamping element (28) can be driven via the element carrier (26) of the common positioning device of the axial tensioning device (19) and the radial clamping device (21) in order to move from the position of operational readiness into the tensioning position or the clamping position by the other tensioning or clamping element (28, 37) being able to be decoupled from the element carrier (26) beforehand, respectively.

8. Tool retention device according to claim 6 or claim 7, **characterised in that** the axial tensioning drive (20) and/or the radial clamping drive (22) has/have a wedge gear having a drive-motor-side and a tensioning/clamping-element-side wedge gear element.

9. Tool retention device according to claim 8, **characterised in that** the element carrier (26) of the common positioning device of the axial tensioning device (19) and the radial clamping device (21) is provided as a drive-motor-side wedge gear element of the axial tensioning drive (20) and/or the radial clamping drive (21).

10. Machine tool, preferably a punching machine, having a tool retention device (5) according to any one of the preceding claims.

11. Method for securing a processing tool (7) to a tool retention device (5) of a machine tool (1), preferably a punching tool to the tool retention device of a punching machine, the processing tool (7) being inserted into a tool receiving member (10) of the tool retention device (5) and being pulled by means of an axial tensioning element (37) of an axial tensioning device (19) of the tool retention device (5) in the direction of a tensioning axis (25) of the axial tensioning device (19) against an associated abutment of the tool retention device (5) by the axial tensioning element (37) being transferred in a controlled manner into a tensioning state, **characterised in that** the processing tool (7) is additionally clamped by means of a radial clamping element (28) of a radial clamping device (21) in a direction perpendicular relative to the tensioning axis (25) of the axial tensioning device (19) to an associated abutment of the tool retention device (5) by the radial clamping element (28) being transferred in a state decoupled from the axial tensioning element (37) of the axial tensioning device (19) into a clamping state.

## Revendications

1. Porte-outils d'une machine-outil (1), de préférence d'une machine de poinçonnage, comprenant
• un logement d'outillage (10) conçu pour recevoir, au moins partiellement, un outil d'usinage (7) de ladite machine-outil (1), le cas échéant un outil de poinçonnage de ladite machine de poinçonnage,
• au moins une contre-butée d'outillage,
• ainsi qu'un dispositif (19) de tension axial, doté d'au moins un élément (37) de tension axial qui peut être transféré à un état de tension, en mode commandé, sachant qu'un outil d'usinage (7), situé dans le logement d'outillage (10), est tiré dans la direction d'un axe de tension (25) dudit dispositif (19) de tension axial, au moyen dudit élément (37) de tension axial transféré à l'état de tension, contre la contre-butée d'outillage associée,
**caractérisé par**
la présence, en plus du dispositif (19) de tension axial, d'un dispositif (21) de serrage radial pourvu d'au moins un élément (28) de serrage radial qui peut être transféré à un état de serrage, en mode commandé, en condition découplée d'avec l'élément (37) de tension axial dudit dispositif (19) de tension axial, sachant que l'outil d'usinage (7), situé dans le logement d'outillage (10), est serré dans une direction perpendiculaire à l'axe de tension (25) dudit dispositif (19) de tension axial, au moyen dudit élément (28) de serrage radial transféré à l'état de serrage, en coopération avec la contre-butée d'outillage associée.

2. Porte-outils selon la revendication 1, **caractérisé par le fait que** le dispositif (19) de tension axial et le dispositif (21) de serrage radial présentent un dispositif commun de réglage au moyen duquel l'élément (37) de tension axial et l'élément (28) de serrage radial peuvent être conjointement transférés d'un état de repos, dans lequel un outil d'usinage (7) peut être inséré ou extrait au niveau du logement d'outillage (10), à un état de disponibilité fonctionnelle dans lequel un outil d'usinage (7) est situé dans ledit logement d'outillage (10), et à partir duquel ledit élément (37) de tension axial et ledit élément (28) de serrage radial peuvent être transférés à l'état de tension au à l'état de serrage, avec découplage l'un de l'autre et en mode commandé.

3. Porte-outils selon la revendication 2, **caractérisé par le fait que** le dispositif de réglage commun au dispositif (19) de tension axial et au dispositif (21) de serrage radial est réalisé sous la forme d'un dispositif commun de positionnement, et est muni d'un entraînement d'avance (56) au moyen duquel l'élément (37) de tension axial et l'élément (28) de serrage radial peuvent être mus conjointement de l'état de repos, se présentant comme un emplacement de repos, à l'état de disponibilité fonctionnelle se présentant comme un emplacement de disponibilité fonctionnelle.

4. Porte-outils selon la revendication 3, **caractérisé par le fait que** le dispositif de positionnement commun au dispositif (19) de tension axial et au dispositif (21) de serrage radial est pourvu d'un support (26) d'éléments, sur lequel l'élément (37) de tension axial et l'élément (28) de serrage radial sont conjointement implantés au cours du mouvement de l'emplacement de repos à l'emplacement de disponibilité fonctionnelle, et qui peut être entraîné au moyen de l'entraînement d'avance (56) dudit dispositif commun de positionnement, en vue du mouvement dudit élément (37) de tension axial et dudit élément (28) de serrage radial depuis ledit emplacement de repos jusqu'audit emplacement de disponibilité fonctionnelle.

5. Porte-outils selon la revendication 4, **caractérisé par le fait qu'**un élément d'entraînement de l'entraînement d'avance (56) du dispositif commun de positionnement est prévu en tant que support (26) d'éléments dudit dispositif de positionnement commun au dispositif (19) de tension axial et au dispositif (21) de serrage radial.

6. Porte-outils selon la revendication 4 ou 5, **caractérisé par le fait que** le dispositif (19) de tension axial et le dispositif (21) de serrage radial sont dotés, respectivement, d'un entraînement piloté (20) de tension axial et d'un entraînement piloté (22) de serrage radial ; et **par le fait que** l'élément (37) de tension axial et l'élément (28) de serrage radial peuvent être mus respectivement, au moyen dudit entraînement (20) de tension axial et dudit entraînement (22) de serrage radial, de l'emplacement de disponibilité fonctionnelle à un emplacement de tension matérialisant un état de tension ou à un emplacement de serrage matérialisant un état de serrage, ledit élément (37) de tension axial ou ledit élément (28) de serrage radial pouvant être entraîné par l'intermédiaire du support (26) d'éléments du dispositif de positionnement commun audit dispositif (19) de tension axial et audit dispositif (21) de serrage radial, en vue du mouvement depuis ledit emplacement de disponibilité fonctionnelle jusqu'audit emplacement de tension ou jusque audit emplacement de serrage.

7. Porte-outils selon la revendication 6, **caractérisé par le fait que** l'élément (37) de tension axial ou l'élément (28) de serrage radial peut être entraîné par l'intermédiaire du support (26) d'éléments du dispositif de positionnement commun au dispositif (19) de tension axial et au dispositif (21) de serrage radial, en vue du mouvement de l'emplacement de disponibilité fonctionnelle à l'emplacement de tension ou à l'emplacement de serrage, du fait que l'autre élément de tension ou de serrage (28, 37) peut être préalablement découplé d'avec ledit support (26) d'éléments.

8. Porte-outils selon la revendication 6 ou 7, **caractérisé par le fait que** l'entraînement (20) de tension axial et/ou l'entraînement (22) de serrage radial présente(nt) un engrenage cunéiforme comprenant un élément situé côté moteur d'entraînement, et un élément situé côté élément de tension ou côté élément de serrage.

9. Porte-outils selon la revendication 8, **caractérisé par le fait que** le support (26) d'éléments du dispositif de positionnement commun au dispositif (19) de tension axial, et au dispositif (21) de serrage radial, est prévu en tant qu'élément de l'engrenage cunéiforme qui est situé côté moteur d'entraînement de l'entraînement (20) de tension axial et/ou de l'entraînement (22) de serrage radial.

10. Machine-outil, de préférence machine de poinçonnage équipée d'un porte-outils (5) conforme à l'une des revendications précédentes.

11. Procédé de verrouillage à demeure d'un outil d'usinage (7) sur un porte-outils (5) d'une machine-outil (1), de préférence d'un outil de poinçonnage sur le porte-outils d'une machine de poinçonnage, ledit outil d'usinage (7) étant inséré dans un logement d'outillage (10) dudit porte-outils (5), puis tiré contré une contre-butée associée dudit porte-outils (5) au moyen d'un élément (37) de tension axial d'un dispositif (19) de tension axial dudit porte-outils (5), dans la direction d'un axe de tension (25) dudit dispositif (19) de tension axial, ledit élément (37) de tension axial étant alors transféré à un état de tension, en mode commandé, **caractérisé par le fait que** l'outil d'usinage (7) est additionnellement serré au moyen d'un élément (28) de serrage radial d'un dispositif (21) de serrage radial, dans une direction perpendiculaire à l'axe de tension (25) du dispositif (19) de tension axial, en coopération avec une contre-butée associée du porte-outils (5), du fait que ledit élément (28) de serrage radial est transféré à un état de serrage en condition découplée d'avec l'élément (37) de tension axial dudit dispositif (19) de tension axial.
